# EUROPÄISCHE PATENTANMELDUNG

(11) **EP 1 182 016 A2**
(43) Veröffentlichungstag der Anmeldung: **27.02.2002**
(21) Anmeldenummer: 01119811.6
(22) Anmeldetag: 16.08.2001
(51) Int. Cl.: B26B 27/00

(54) **Schneidvorrichtung**

(30) Priorität: 21.08.2000 DE 20014511 U
(71) Anmelder: Yildirim, Namik, 47829 Krefeld (DE)
(72) Erfinder: Yildirim, Namik, 47829 Krefeld (DE)
(74) Vertreter: DR. STARK & PARTNER

(57) **Zusammenfassung**

Die Erfindung betrifft eine Schneidvorrichtung, insbesondere für in etwa zylinderförmige vertikal ausgerichtete Schneidgüter, wie z.B. Gyrosspiesse oder dergleichen, mit einem Haltegriff und einem motorischen Antrieb für zumindest eine bewegbare Schneide. Um eine derartige Schneidvorrichtung anzugeben, welche bei leichter Handhabbarkeit gute Schneidergebnisse liefert und pflegeleicht sowie einfach nachschärfbar ist, soll bei einer solchen Schneidvorrichtung wenigstens eine längliche Schneide winklig zum Haltegriff angeordnet und durch den Antrieb intermittierend translatorisch in Richtung ihrer Längsachse auslenkbar sein.

## Beschreibung

Die Erfindung betrifft eine Schneidvorrichtung, insbesondere für in etwa zylinderförmige vertikal ausgerichtete Schneidgüter, wie z.B. Gyrosspiesse oder dergleichen, mit einem Haltegriff und einem motorischen Antrieb für zumindest eine bewegbare Schneide.

Aus der Praxis sind derartige Schneidvorrichtungen bekannt, bei denen entweder eine rotierende Schneide vorgesehen ist oder aber zwei benachbarte Zackenschneiden gegenläufig in der Flucht des Griffes hin- und her bewegt werden.

Nachteilig hierbei ist, dass bei der rotierenden Schneide die Handhabung durch die seitliche Abdrift sehr anstrengend und ungenau ist und bei den gegenläufigen Zackenschneiden einerseits die Benutzung durch die in der Griffflucht liegende Schneidrichtung unbequem ist und ein Nachschleifen und auch Reinigen der Schneiden durch die zackenförmige Ausgestaltung sehr aufwendig und zeitintentiv ist.

Aufgabe der Erfindung ist es, die vorgenannten Nachteile zu vermeiden und eine Schneidvorrichtung, insbesondere für in etwa zylinderförmige vertikal ausgerichtete Schneidgüter, wie z.B. Gyrosspiesse oder dergleichen, mit einem Haltegriff und einem motorischen Antrieb für zumindest eine bewegbare Schneide anzugeben, welche bei leichter Handhabbarkeit gute Schneidergebnisse liefert und pflegeleicht sowie einfach nachschärfbar ist.

Diese Aufgabe wird gelöst durch eine Schneidvorrichtung der vorbekannten Art, wobei wenigstens eine längliche Schneide winklig zum Haltegriff angeordnet und durch den Antrieb intermittierend translatorisch in Richtung ihrer Längsachse auslenkbar ist.

Hierdurch wird einerseits eine seitliche Abdrift vermieden und die winklige Anordnung von Griff und Schneide erlaubt ein bequemes und ermüdungsfreies Schneiden. Hierbei kann vorzugsweise wenigstens eine Schneide in etwa rechtwinklig zum Haltegriff angeordnet sein.

Erfindungsgemäß kann wenigstens eine Schneide eine glatte Schneidkante aufweisen, so dass eine leichte Reinigung möglich ist und ein einfaches Nachschleifen oder Schärfen der Schneide, z.B. mittels eines entlang der Schneide geführten Schleifsteines bei arbeitender Schneidvorrichtung erfolgen kann.

Vorteilhafterweise kann ein parallel zu wenigstens einer Schneide ausgerichteter und von der Schneide beabstandet angeordneter Abstandshalter zur Regulierung der Schnittdicke des Schneidgutes vorgesehen sein. Dabei kann der Abstandshalter verstellbar und in verschiedenen Abständen zu der Schneide einstellbar ausgebildet sein. Der Abstandshalter kann vorzugsweise als drehbare Rolle oder gleitbeschichtete Fläche ausgebildet sein.

Zur Vermeidung eines unbeabsichtigten Verstellens des Abstandshalters kann eine Sicherungseinrichtung vorgesehen sein, wobei die Sicherungseinrichtung ein zur Verstellung des Abstandshalters gegen eine Federkraft aus einer verriegelten in eine entriegelte Position verlagerbares Sicherungselement beinhalten kann.

Bei einem bevorzugten Ausführungsbeispiel der Erfindung kann zur Erzeugung des Schneidenhubs ein mit dem Antrieb und der Schneide verbundener Exzenter vorgesehen sein, und es kann ferner wenigstens ein versetzt angeordneter Exzenter als Gewichtsausgleich vorgesehen sein. Somit kann mit einem einfachen technischen Aufbau die Kraftübertragung und Bewegungsumwandlung von üblichen rotierenden Elektromotoren in die intermittierende translatorische Auslenkung der Schneide(n) erfolgen. Dabei kann der Schneidenhub vorzugsweise in etwa 18 bis 22 mm betragen.

Erfindungsgemäß kann eine in Schneidrichtung gesehen hinter der Schneide angeordnete Umlenkeinrichtung für das Schneidgut vorgesehen sein, so dass dieses geführt und an einer definierten Stelle gesammelt wird.

Weiterhin kann als Betätigungseinrichtung ein Tastschalter oder dergleichen vorgesehen sein, so dass ein unkontrollierter Betrieb des Gerätes, z.B. in abgelegtem Zustand, sicher vermieden wird.

Im Folgenden wird ein in der Zeichnung dargestelltes Ausführungsbeispiel der Erfindung erläutert. Es zeigen:
- Fig. 1: eine Seitenansicht einer erfindungsgemäßen Schneidvorrichtung und
- Fig. 2: eine Unteransicht des Gegenstandes nach Fig. 1.

In beiden Figuren werden für gleiche bzw. gleichartige Bauteile übereinstimmende Bezugszeichen verwendet.

Fig. 1 zeigt eine Schneidvorrichtung 1 mit einem Haltegriff 2 und einer bewegbar hieran angebrachten Schneide 3. Der im Inneren des Haltegriffs 2 angeordnete und in der Zeichnung nicht dargestellte motorische Antrieb für die Schneide 3 wird durch einen Tastschalter 4 betätigt, wobei die translatorischen Auslenkungen der Schneide 3 mittels eines ebenfalls nicht dargestellten Exzenters erzeugt werden.

Oberhalb der Schneide 3 ist eine Umlenkeinrichtung 5 vorgesehen, welche das bereits geschnittene Schneidgut führt und so umleitet, dass dieses nach unten, z.B. auf eine Sammelplatte oder dergleichen, herunterfällt. Unterhalb der Schneide 3 ist an eine drehbare Rolle 6 aufweisender Abstandshalter 7 zur Regulierung der Schnittdicke des Schneidgutes vorgesehen. Dieser ist durch ein als Handrad ausgebildetes Betätigungselement 8 verstellbar und in verschiedenen Abständen zu der Schneide 3 einstellbar.

Wie aus der unterseitigen Ansicht gemäß Fig. 2 ersichtlich, sind sowohl die Schneide 3 als auch die drehbare Rolle 6 des Abstandshalters 7 jeweils an aus dem Haltegriff 2 der Schneidvorrichtung 1 herausragenden Stegen 9, 10 angeordnet.

## Patentansprüche

1. Schneidvorrichtung (1), insbesondere für in etwa zylinderförmige vertikal ausgerichtete Schneidgüter, wie z.B. Gyrosspiesse oder dergleichen, mit einem Haltegriff (2) und einem motorischen Antrieb für zumindest eine bewegbare Schneide (3), **dadurch gekennzeichnet, dass** wenigstens eine längliche Schneide (3) winklig zum Haltegriff (2) angeordnet und durch den Antrieb intermittierend translatorisch in Richtung ihrer Längsachse auslenkbar ist.

2. Schneidvorrichtung (1) nach Anspruch 1, **dadurch gekennzeichnet, dass** wenigstens eine Schneide (3) in etwa rechtwinklig zum Haltegriff (2) angeordnet ist.

3. Schneidvorrichtung (1) nach Anspruch 1 oder 2, **dadurch gekennzeichnet, dass** wenigstens eine Schneide (3) eine glatte Schneidkante aufweist.

4. Schneidvorrichtung (1) nach den Ansprüchen 1 bis 3, **dadurch gekennzeichnet, dass** ein parallel zu wenigstens einer Schneide (3) ausgerichteter und von der Schneide (3) beabstandet angeordneter Abstandshalter (7) zur Regulierung der Schnittdicke des Schneidgutes vorgesehen ist.

5. Schneidvorrichtung (1) nach Anspruch 4, **dadurch gekennzeichnet, dass** der Abstandshalter (7) verstellbar und in verschiedenen Abständen zu der Schneide (3) einstellbar ausgebildet ist.

6. Schneidvorrichtung (1) nach Anspruch 5, **dadurch gekennzeichnet, dass** eine Sicherungseinrichtung zur Vermeidung eines unbeabsichtigten Verstellens des Abstandshalters (7) vorgesehen ist.

7. Schneidvorrichtung (1) nach Anspruch 6, **dadurch gekennzeichnet, dass** die Sicherungseinrichtung ein zur Verstellung des Abstandshalters (7) gegen eine Federkraft aus einer verriegelten in eine entriegelte Position verlagerbares Sicherungselement beinhaltet.

8. Schneidvorrichtung (1) nach einem der Ansprüche 1 bis 7, **dadurch gekennzeichnet, dass** zur Erzeugung des Schneidenhubs ein mit dem Antrieb und der Schneide (3) verbundener Exzenter vorgesehen ist.

9. Schneidvorrichtung (1) nach Anspruch 8, **dadurch gekennzeichnet, dass** wenigstens ein versetzt angeordneter Exzenter als Gewichtsausgleich vorgesehen ist.

10. Schneidvorrichtung (1) nach einem der Ansprüche 1 bis 9, **dadurch gekennzeichnet, dass** der Schneidenhub in etwa 18 bis 22 mm beträgt.

11. Schneidvorrichtung (1) nach einem der Ansprüche 1 bis 8, **dadurch gekennzeichnet, dass** eine in Schneidrichtung gesehen hinter der Schneide (3) angeordnete Umlenkeinrichtung (5) für das Schneidgut vorgesehen ist.

12. Schneidvorrichtung (1) nach Anspruch einem der Ansprüche 1 bis 11, **dadurch gekennzeichnet, dass** als Betätigungseinrichtung ein Tastschalter (4) oder dergleichen vorgesehen ist.
